# EUROPÄISCHE PATENTSCHRIFT

(11) **EP 0 024 583 B1**
(45) Veröffentlichungstag und Bekanntmachung des Hinweises auf die Patenterteilung: **02.05.1984**
(21) Anmeldenummer: 80104592.3
(22) Anmeldetag: 04.08.1980
(51) Int. Cl.: H01T 3/00

(54) **Überspannungsableiter**
Overvoltage arrester
Dispositif de dérivation de surtensions

(30) Priorität: 24.08.1979 DE 2934237
(43) Veröffentlichungstag der Anmeldung: 11.03.1981
(73) Patentinhaber: ANT Nachrichtentechnik GmbH, D-71522 Backnang (DE)
(72) Erfinder: Hasse, Peter, Dr.-Ing., D-8430 Neumarkt / Opf. (DE); Wiesinger, Johannes, Prof. Dr.-Ing., D-8031 Puchheim (DE); Pivit, Erich, Dr.-Ing., D-7151 Allmersbach im Tal (DE)
(74) Vertreter: Schickle, Gerhard

## Beschreibung

Die Erfindung betrifft einen Überspannungsableiter, bestehend aus einer Luftfunkenstrecke gemäß Oberbegriff des Patentanspruchs 1.

Eine derartige Funkenstrecke mit einem Labyrinth, welche hermetisch abgeschlossen unter Niederdruck steht, ist durch die US-PS 2,431,226 bekannt geworden. Diese Funkenstrecke ist jedoch für die Aufnahme eines hohen Blitzstromes nicht geeignet.

In der US-PS 3,811,070 ist eine Drei-Elektroden-Vakuum-Funkenstrecke beschrieben, die laserinitiert getriggert wird. Auch diese mit einer Abschirmung des Abstandhalters versehene Anordnung ist für den erfindungsgemäßen Anwendungsfall unbrauchbar.

Die in dem Aufsatz "Schutz elektronischer und nachrichtentechnicher Systeme mittels Funkenstrecke" aus Nachrichten-Elektronik 4-1979, S. 127 bis 130, beschriebenen Funkenstrecken sind zumeist Zwei- oder Drei-Elektroden-Funkenstrecken mit einer hermetisch abgeschlossen Gasfüllung. Solche Funkenstrecken eignen sich bedingt zum Schutze von Fernmeldekabeln oder Empfangsantennen vor Blitzüberschlägen, genügen jedoch nur einer Betriebsisolierung, nicht aber den erhöhten Anforderungen einer Schutzisolierung.

Durch die DE-OS 26 41 858 ist ebenfalls ein Überspannungsschutz für Fernmeldeleitungen bekannt geworden, der aus einer Funkenstrecke zwischen zwei Kohleelektroden besteht, wobei um den Bereich der Bogenentladung ein Bezirk vorgesehen ist, der als Auslaß für Partikel dient, die von den Elektroden in den Lichtbogenspalt ausbrechen. Auch diese Funkenstrecke genügt nur der Betriebsisolierung und hat überdies nur eine sehr begrenzte Lebensdauer.

Aufgabe der Erfindung war es deshalb, einen unaufwendigen Überspannungsableiter der eingangs genannten Art anzugeben, dessen Isolationswiderstand, dessen Spannungsfestigkeit und dessen Zuverlässigkeit im ungezündeten Zustand der Schutzisolierung nach VDE - Bestimmung 0845 gleichwertig sind, dessen Ansprechspannung niedriger ist als die Spannungsfestigkeit der Schutzisolierung, der im gezündeten Zustand die Spannung auf ungefährliche Werte begrenzt und der mehrmals den vollen Blitzstrom aufnehmen kann, ohne daß seine Funktionen so weit beeinträchtigt werden, daß die oben genannten Forderungen nicht mehr erfüllt sind, wobei durch das Labyrinth ein Bedampfen des für die Schutzisolierung maßgeblichen Abstandshalters mit elektrisch leitenden Plasmateilchen und damit ein Absinken dessen Isolationswiderstandes verhindert oder gehemmt wird.

Die Lösung erfolgt mit den durch die kennzeichnenden Merkmale des Patentanspruchs 1 angegebenen Mitteln.

Der erfindungsgemäße Überspannungsableiter hat die Vorteile, daß durch ihn hohe Ableitströme abgeführt werden können, daß im ungezündeten Zustand hohe Spannungsfestigkeit, große Zuverlässigkeit und hoher Isolationswiderstand vorliegen und daß diese Eigenschaften auch nach vielen starken Blitzbelastungen erhalten bleiben. Der Überspannungsableiter erfüllt damit die Grundvoraussetzungen für die Schutzisolierung.

Es folgt nun die Beschreibung der Erfindung anhand der Figuren.

Die Figur 1 zeigt eine vorteilhafte Ausführungsform der Erfindung, nämlich eine rotationssymmetrische Anordnung der lochscheibenförmigen Elektrode 1 und der darunter angeordneten vollzylinderförmigen Elektrode 2 mit angephaster Innen- bzw. Außenkante 8. Zwischen diesen beiden Phasenflächen liegt der Bereich der Bogenentladung, der im ungezündeten Zustand gas-, vorzugsweise luftisoliert ist. Der Abstandhalter 4 zwischen dem äußeren Rand des scheibenförmigen unteren Fortsatzes der Elektrode 2 und dem äußeren Rand der Elektrode 1 liegt weitab vom Bereich der Bogenentladung. Die bei der Bogenentladung entstehenden, unter Druck stehenden Gase können zum überwiegenden Teil nach oben ins Freie austreten. Es läßt sich jedoch nicht vermeiden, daß ein kleinerer Teil der Gase in die von den Elektroden und Abstandshalter gebildete Kammer 5 gedrückt wird. Diese Kammer ist labyrinthmäßig so ausgebildet, daß eine künstliche Verlängerung des Weges der Gase zum Abstandshalter sowie eine Kühlung erfolgt. Das hat den Vorteil, daß die Bedampfung der inneren Oberfläche des Abstandshalters durch bei der Bogenentladung aus den Elektroden herausgerissene Metallpartikel verhindert wird oder ganz geringfügig erfolgen kann, was unbedingte Voraussetzung für eine dauerhaft und uneingeschränkt wirksame Schutzisolierung ist. Die Kühlung erfolgt durch die Wärme gut ableitenden Metallwände des Labyrinths, die, um eine Ausbreitung der Bogenentladung auf den Labyrinthbereich zu vernhindern, isoliert an den Elektroden 1 bzw. 2 angebracht sind (6, 7). Durch eine solche Labyrinthanordnung wird ermöglicht, daß die bei der Bogenentladung entstehenden Gase sich größtenteils schon eingangs an den Labyrinthwänden niederschlagen können, so daß sich der Isolationswert des Abstandshalters und damit der Funkenstrecke auch nach vielen starken Blitzstrombeanspruchungen nicht wesentlich verschlechtert. Vorteilhafterweise kann durch Verwendung eines geeigneten Elektrodenmaterials, beispielsweise Wolframkupfer, das eine hohe Widerstandsfähigkeit gegen Ausbrennen aufweist, der Verschleiß sehr gering gehalten werden.

Bei entsprechender Ausbildungsform der Elektroden kann der Lichtbogen stabil in dem dafür vorgesehenen Luftspalt gehalten und damit ebenfalls einer Bedampfung des Abstandsisolators entgegengewirkt werden.

Vorteilhaft wirkt sich nach Beendigung der Entladung aus, daß die Luft-Funkenstrecke aufgrund des Kammerüberdruckes von innen nach außen durchblasen und dabei gereinigt wird.

Typisch für Überspannungsableiter, die nach der Lehre der vorliegenden Erfindung gebaut wurden, ist, daß dieselben nach einer akkumulierten Belastung, die etwa tausend statistisch gemittelten Blitzen entspricht, jedoch auch überdurchschnittliche Blitzstrombeanspruchungen einschließt, immer noch voll funktionsfähig sind und einen Isolationswiderstand von > 1010Q aufweisen. Eine Verschmelzung der Elektroden oder auch nur geringe Ansätze dazu können nicht festgestellt werden.

Die rechte Hälfte der Figur 2 zeigt ein anderes Ausführungsbeispiel der Erfindung. Hier ragt die untere Elektrode 2 mit ihrer Stirnseite 9 und ihrer äußeren Mantelfläche 10 weit in die Öffnung der hohlzylinderförmigen Elektrode 1 hinein, so daß sich die Bogenentlastung im Bereich 3 zwischen den gegenüberliegenden Teilen der Zylindermantelflächen 10 entfalten kann. Das Labyrinth 5 wird einerseits von der Phasenfläche 8, von der Stirnfläche 9, von der äußeren Mantelfläche und von dem unteren Teil der am oberen Ende des Hohlzylinders sich anschließenden scheibenförmigen Erweiterung der Elektrode 1 sowie von Metallwänden 7, die an einem scheibenförmig ausgebildeten, die Elektrode 2 umschließenden Isolierkörper 6a angebracht sind, und durch den nach außen begrenzenden Abstandshalter 4 gebildet.

Die linke Hälfte der Figur 2 zeigt den Querschnitt durch einen anderen erfindungsgemäßen Überspannungsableiter, bei dem die Stirnseiten 9 der beiden zylinderförmigen Elektroden 1 und 2 den Bereich der Bogenentladung einschließen. Durch diese Anordnung wird die Entladung besonders stabil gehalten, so daß eine Bedampfungsmöglichkeit des Abstandshalters 4 noch geringer ist. Das gut ausgebildete Labyrinth 5 besteht aus drei Kammern, die von drei Metallwänden 7, einem scheibenförmigen, die Elektrode 2 umschliessenden Isolierstück 6a, an dem zwei der Metallwände 7 befestigt sind, und einem lsolierstück 6, mit dem die dritte Metallwand an der oberen Elektrode 1 befestigt ist, gebildet werden.

## Patentansprüche

1. Überspannungsableiter in rotationssymmetrische Anordnung, bestehend aus einer Funkenstrecke mit aus Isolierstoff bestehendem Abstandshalter (4) für die Elektroden (1, 2) und einer an den Bereich der Bogenentladung (3) sich anschließenden Kammer (5), deren Wände von den beiden Elektroden (1, 2) und dem Abstandshalter (4) gebildet werden, wobei die Kammer (5) derart ausgebildet ist, daß die durch die Bogenentladung entstehenden Gase auf ihrem Wege zum Abstandhalter (4) labyrinthartig umgelenkt werden, dadurch gekennzeichnet, daß die eine Elektrode (2) als Vollzylinder und die andere Elektrode (1) scheibenförmig mit im wesentlichen zentrischer Bohrung als Austrittsöffnung ins Freie im Bereich der Bogenentladung (3) für das sich in der Kammer (5) durch Überdruck ansammelnde, hocherhitzte Gas ausgebildet sind.

2. Überspannungsableiter nach Anspruch 1, dadurch gekennzeichnet, daß die Kammer (5) gut wärmeleitende Wände (7, 9, 10) aufweist.

3. Überspannungsableiter nach Anspruch 2, dadurch gekennzeichnet, daß die Wände gegen die Elektroden (1, 2) isolierte, an Isolierstücken (6) befestigte Metallwände (7) sind.

4. Überspannungsableiter nach einem der vorhergehenden Ansprüche, dadurch gekennzeichnet, daß die Elektroden (1, 2) angephaste Kanten (Phasenfläche 8) aufweisen, zwischen denen sich der Bereich (3) der Bogenentladung hauptsächlich befindet.

5. Überspannungsableiter nach einem der vorhergehenden Ansprüche, dadurch gekennzeichnet, daß sich der Bereich (3) der Bogenentladung hauptsächlich zwischen den sich gegenüberliegenden Stirn- (9) oder Mantelflächen (10) befindet.

6. Überspannungsableiter nach einem der vorhergehenden Ansprüche, gekennzeichnet durch Elektroden (1, 2) aus Metall-Legierungen mit hoher Widerstandsfähigkeit gegen Abbrand.

## Claims

1. Surge arrester in rotationally symmetrical arrangement and consisting of a spark gap with spacer member (4), which consists of insulating material, for the electrodes (1, 2) and a chamber (5), which adjoins the region of the arc discharge (3) and the walls of which are formed by both the electrodes (1, 2) and the spacer member (4), wherein the chamber (5) is constructed in such a manner that the gases arising through the arc discharge are deflected in labyrinthine manner on their way to the spacer member (4), characterised thereby, that the one electrode (2) is constructed as solid cylinder and the other electrode (1) in disc shape with a substantially central bore as exit opening into the open in the region of the arc discharge (3) for the highly heated gas collecting in the chamber (5) due to excess pressure.

2. Surge arrester according to claim 1, characterised thereby, that the chamber (5) displays thermally well-conducting walls (7, 9, 10).

3. Surge arrester according to claim 2, characterised thereby, that the walls are metal walls (7) insulated from the electrodes (1, 2) and fastened to insulating pieces (6).

4. Surge arrester according to one of the preceding claims, characterised thereby, that the electrodes (1, 2) display bevelled edges (bevel surface 8), between which the regions (3) of the arc discharge is mainly disposed.

5. Surge arrester according to one of the preceding claims, characterised thereby, that the region (3) of the arc discharge is disposed mainly between the mutually opposite end surfaces (9) or shell surfaces (1µ).

6. Surge arrester according to one of the preceding claims, characterised by electrodes (1, 2) of metal alloys of high resistance to spark erosion.

## Revendications

1. Eclateur-déchargeur à symétrie de révolution, constitué par un éclateur avec espaceur (4), établi en matière isolante, pour les électrodes (1, 2) et une chambre (5) communiquant avec la zone de la décharge en arc (3) et dont les parois sont constituée par les deux électrodes (1, 2) et l'espaceur (4), la chambre (5) étant conformée de telle manière que les gaz qui prennent naissance à la suite de la décharge en arc sont déviés par un labyrinthe sur leur trajet vers l'espaceur (4), caractérisé en ce que l'une (2) des électrodes est constituée par un cylindre plein, tandis que l'autre électrode (1) est conformée en disque présentant une forure essentiellement centrale qui constitue, dans la zone (3) de la décharge en arc, un orifice d'échappement, à l'atmosphère pour le gaz à haute température, qui s'accumule dans la chambre (5) en raison de la suppression.

2. Eclateur-déchargeur suivant la revendication 1, caractérisé en ce que la chambre (5) présente des parois (7, 9, 10) bonnes conductrices de chaleur.

3. Eclateur-déchargeur suivant la revendication 2, caractérisé en ce que les parois consistent en parois métalliques (7) isolées par rapport aux électrodes (1, 2) et fixées à des pièces isolantes (6).

4. Eclateur-déchargeur suivant une quelconque des revendications précédentes, caractérisé en ce que les électrodes (1, 2) présentent des arêtes biseautées (surface de biseau 8) entre lesquelles est située principalement la zone (3) de la décharge en arc.

5. Eclateur-déchargeur suivant une quelconque des revendications précédentes, caractérisé en ce que la zone (3) de la décharge en arc est située principalement entre les faces en bout (9) ou les nappes latérales (10), opposées entre elles.

6. Eclateur-déchargeur suivant une quelconque des revendications précédentes, caractérisé par des électrodes (1, 2) en alliages métalliques offrant une résistance élevée à l'érosion.
